# DEMANDE DE BREVET EUROPEEN

(11) **EP 0 113 604 A1**
(43) Date de publication de la demande: **18.07.1984**
(21) Numéro de dépôt: 83402212.1
(22) Date de dépôt: 17.11.1983
(51) Int. Cl.: A47G 25/48

(54) **Dispositif de pince à crochet pour la suspension d'un vêtement**

(30) Priorité: 24.11.1982 FR 8219647
(71) Demandeur: Beltramino, Serge, F-75016 Paris (FR)
(72) Inventeur: Beltramino, Serge, F-75016 Paris (FR)
(74) Mandataire: Tony-Durand, Serge (FR)

(57) **Abrégé**

a) Dispositif de pince à crochet pour la suspension d'un vêtement tel que jupe ou pantalon, sur une tringle ou similaire.
b) Ce dispositif comprend deux plaquettes verticales (1 et 2), de forme allongée, adaptées à être engagées à l'intérieur de la ceinture du vêtement à suspendre afin de pincer, entre leurs extrémités, deux replis formés à cet effet dans cette ceinture. Les bords supérieurs de ces plaquettes sont réunis, dans leur partie centrale, par une charnière (3) ou similaire les laissant libres sur tout le reste de leur longueur. Par ailleurs, il est prévu, également dans la partie centrale, des moyens aptes à serrer les deux plaquettes l'une vers l'autre. De préférence le crochet (6) de suspension est mobile par rapport aux plaquettes de pincement et les moyens de serrage consistent en un organe, par exemple une pince (7), accouplé à ce crochet.
c) Ce dispositif peut être utilisé notamment pour assurer la présentation attrayante de vêtements dans un magasin de vente.

## Description

La présente invention concerne les dispositifs utilisés pour la suspension de certains vêtements, tels que jupes et pantalons.

Certains de ces dispositifs, quelquefois appelés "porte-jupes" ou"porte-pantalons", sont constitués par deux barrettes reliées par un mécanisme de serrage pourvu d'un crochet de suspension, ces barrettes étant adaptées à être disposées de part et d'autre de la ceinture du vêtement à suspendre pour pincer entre elles cette ceinture. Dans ces conditions ces barrettes se trouvent disposées à l'extérieur du vêtement et sont de ce fait visibles.

D'autres dispositifs, conçus pour la même utilisation, sont constitués par deux petites pinces disposées aux extrémités d'une tringle ou d'un barreau horizontal munie d'un crochet de suspension. Un dispositif de ce genre est divulgué par exemple par le US 3.767.092. Mais là encore les pinces restent visibles à l'extérieur car elles sont destinées à être placées à cheval sur les bords de la ceinture du vêtement à suspendre.

Si les dispositifs de ce genre conviennent parfaitement pour une utilisation par des particuliers, il n'en est pas de même lors de leur emploi dans des magasins pour présenter des vêtements à mettre en vente. En effet,il est particulièrement inesthétique que ces dispositifs soient visibles et recouvrent complètement la ceinture des vêtements correspondants. Du reste ceci ne permet pas une présentation attrayante deces vêtements à la clientèle, ce qui est un inconvénient particulièrement gênant dans un magasin de vente.

Par ailleurs, les dispositifs de ce genre ont l'inconvénient d'être relativement onéreux.

Il a bien déjà été proposé des dispositifs spécialement destinés à être utilisés dans les magasins de vente. Cependant ceux-ci présentent à peu près les mêmes inconvénients.

Ainsi le US 3.559.852 décrit un dispositif essentiellement constitué par un barreau horizontal dont une extrémité porte des doigts verticaux destinés à être engagés à l'intérieur de l'une des extrémités de la ceinture du vêtement à suspendre, cependant que son extrémité opposée est pourvue d'une pince prévue pour saisir l'extrémité opposée de cette ceinture. A part les doigts verticaux de l'une des extrémités, ce dispositif est donc entièrement situé à l'extérieur du vêtement à suspendre, de sorte que l'on retrouve le même inconvénient que précédemment. De plus ce dispositif est particulièrement compliqué de sorte qu'il a également l'inconvénient d'être très onéreux.

C'est pourquoi la présente invention a pour-but de réaliser un dispositif de suspension de vêtements, tels que jupes ou pantalons, qui est conçu de façon à se trouver dissimulé à l'intérieur du vêtement correspondant, et à présenter celui-ci avec une largeur réduite, donc sous une forme avantageuse. D'autre part, la conception de ce dispositif est telle qu'il soit de maniement aisé et que son prix de revient soit extrêmement faible afin qu'il puisse être adjoint à un vêtement à vendre sans que cela grève le - prix de ce dernier.

Le dispositif de pince à crochet selon l'invention comprend deux barrettes de pincement, articulées l'une sur l'autre, et des moyens de serrage aptes à serrer celles-ci l'une contre l'autre. Pour obtenir le résultat recherché, sont les barrettes de pincement adaptées à être engagées à l'intérieur de la ceinture du vêtement à suspendre afin de pincer,entre leurs extrémités, deux replis formés à cet effet aux extrémités de cette ceinture, et le crochet de suspension est monté mobile par rapport à ces barrettes de pincement et les moyens de serrage de celles-ci sont assujettis à ce crochet, l'agencement étant tel que le déplacement de celui-ci vers sa position d'utilisation pour la suspension de l'ensemble amene ces derniers à exercer le serrage de ces barrettes l'une vers l'autre.

Ainsi le dispositif selon l'invention permet de présenter de façon très esthétique un vêtement à mettre en vente puisque les barrettes de pincement de celui-ci se trouvent complètement dissimulées à l'intérieur de ce vêtement. Par ailleurs ce dispositif est de maniement très facile puisqu'il suffit d'amener son crochet de suspension en position d'utilisation pour serrer les barrettes de pincement. De plus ce dispositif peut être fabriqué de façon très économique par moulage en matière plastique, ce qui permet un prix de revient extrêmement faible.

Cependant les différentes particularités et avantages du présent dispositif apparaîtront au cours de la description suivante de quelques formes de réalisation de celui-ci. Cette description est donnée en référence au dessin annexé à simple titre indicatif, et sur lequel :
- la figure 1 est une vue en perspective d'une première forme de réalisation du dispositif selon l'invention, représentée avant serrage des deux barrettes de pincement de ce dispositif.
- la figure 2 est une vue en plan de dessus de ce dispositif dont le crochet de suspension est supposé enlevé.
- les figures 3 et 4 sont des vues en coupe transversale, suivant la ligne III-III de la figure 2, représentant les barrettes de pincement, respectivement en position de serrage et en position d'ouverture.
- la figure 5 est une vue partielle en perspective représentant partiellement le haut d'un pantalon dont la ceinture est fixée sur un dispositif selon l'invention.
- la figure 6 est une vue en coupe selon la ligne VI-VI de la figure 5.
- les figures 7 et 8 sont des vues en perspective de deux autres formes de réalisation des moyens de serrage prévus dans le dispositif selon l'invention.
- la figure 9 est une vue en coupe transversale analogue à la figure 3, mais qui illustre une forme de réalisation dans laquelle sont prévus les moyens de serrage représentés à la figure 8.
- la figure 10 est une vue en perspective d'une autre forme de réalisationdes moyens de serrage prévus dans le présent dispositif.
- la figure 11 est une vue en coupe transversale analogue à la figure 3, mais qui illustre une forme de réalisation dans laquelle sont prévus les moyens de serrage représentés à la figure 10.
- la figure 12 est une vue partielle en élévation d'une autre forme de réalisation du présent dispositif.
- la figure 13 en est une vue en coupe transversale selon la ligne XIII-XIII de la figure 12.
- la figure 14 est une vue en coupe similaire, représentant ce même dispositif en position d'ouverture des deux barrettes de pincement.
- la figure 15 est une vue en coupe selon la ligne XV-XV de la figure 13.
- la figure 16 est une vue similaire illustrant le desserrage des deux barrettes de pincement.
- la figure 17 est une vue en élévation d'une autre forme de réalisation encore du présent dispositif.
- la figure 18 en est une vue en coupe selon la ligne XVIII-XVIII de la figure 17.
- la figure 19 est une vue en coupe similaire illustrant l'ouverture des barrettes de pincement.
- la figure 20 est une vue en perspective, à échelle différente, de l'organe de serrage prévu dans cette forme particulière de réalisation.

Dans la forme de réalisation représentée aux figures 1 à 6 le dispositif selon l'invention comprend deux barrettes ou plaquettes de pincement 1 et 2, de forme allongée dans le sens horizontal et constituées par une pièce d'un seul tenant moulée en matière plastique, laquelle comporte également une zone amincie de jonction 3 formant film- charnière. Il convient de noter que cette zone de jonction réunit les bords supérieurs des deux barrettes 1 et 2 en s'étendant uniquement sur la partie centrale de ceux-ci de façon à laisser libres ces deux bords sur tout le reste de leur longueur. De préférence, les sections transversales des barrettes 1 et 2 présentent les contours illustrés sur les figures 3 et 4. Comme on peut le constater, ces barrettes sont minces et leurs faces, qui sont tournées l'une vers l'autre, sont planes. Quant à la zone de jonction 3 formant charnière, elle est déportée dans le sens transversal au-dessus du bord externe de la barrette 2. Vues en plan de dessus (voir figure 2), les deux barrettes de pincement 1 et 2 affectent une forme légèrement cambrée afin que leurs extrémités puissent pincer fortement la partie du vêtement à serrer, comme il sera décrit par la suite.

Dans l'épaisseur de la partie centrale de la barrette 1, s'étend un canal vertical 4 qui débouche sur ses bords supérieur et inférieur. A l'intérieur de ce canal est montée coulissante une tige métallique aplatie dont l'extrémité supérieure constitue le crochet 6 de suspension de l'ensemble.

Quant à l'extrémité inférieure de cette tige, elle est recourbée en U pour former une pince 7 destinée à serrer la barrette 2 contre la barrette 1. Du fait de sa section aplatie la tige 5 ne peut pas tourner sur elle-même à l'intérieur du canal 4 qui présente une section de même forme. Dans ces conditions cette tige peut simplement coulisser dans le sens vertical entre les deux positions extrêmes suivantes :
- une position d'attente dans laquelle la pince 7 se trouve située au-dessous du niveau des bords inférieurs des deux barrettes 1 et 2, de sorte que la barrette 2 peut alors être relevée, comme représenté sur la figure 4, pour "ouvrir" le présent dispositif,
- une position de serrage dans laquelle la pince 7 est relevée contre la face externe de la barrette 2, ce qui assure le serrage de cette dernière contre la barrette 1, comme représenté sur la figure 3.

Pour faciliter le relèvement de la pince 7 dans sa position de serrage, le bord supérieur de celle-ci est avantageusement coudé vers l'extérieur. Cependant la partie suivante de la pince 7 est inclinée en sens inverse de façon à assurer un serrage efficace contre une rampe 8 de même inclinaison, prévue dans le fond d'une encoche ménagée sur la face externe de la barrette 2.

Les deux barrettes de pincement 1 et 2 ont une longueur telle qu'elles puissent être disposées à l'intérieur de la ceinture d'un vêtement à suspendre, par exemple la ceinture 9 du pantalon représenté à la figure 6, et qu'elles soient alors en mesure de pincer, entre leurs extrémités, deux replis 10 formés aux extrémités de la ceinture 9 et dirigés vers l'intérieur (voir figure 6). Dans ces conditions le présent dispositif se trouve complètement dissimulé à l'intérieur de la ceinture de ce pantalon, à l'exception bien entendu du crochet de suspension 6. Cependant les deux barrettes de pincement 1 et 2 assurent une parfaite immobilisation de la ceinture du pantalon par pincement des deux replis 10. Du reste des picots 14 peuvent être avantageusement prévus, sur la face interne des extrémités des barrettes 1 et 2, pour éviter toute possibilité de glissement. Cependant tout risque de desserrage intempestif des deux plaquettes 1 et 2 se trouve rendu radicalement impossible par le fait que le poids même du vêtement suspendu tend à maintenir ces deux barrettes dans le fond de la pince de serrage 7. Il ne peut donc en aucune façon se produire un dégagement intempestif de cette pince. Du reste le retrait de celle-ci ne peut être que volontaire puisqu'il doit être assuré que par un coulissement de la tige 5 à l'intérieur du canal 4, dans le sens inverse.

La manoeuvre des moyens de serrage est particulièrement facile car ceux-ci sont commandés par le crochet de suspension lui-même. Du reste il suffit de tirer celui-ci vers le haut dans sa position d'utilisation,pour amener la pince 7 en position de serrage.

Une manoeuvre inverse permet de libérer les barrettes de pincement l'une par rapport à l'autre, un coude 6g de la tige du crochet de suspension formant butée pour limiter la course de coulissement de la tige 5 vers le bas.

Commè on peut le constater le présent dispositif se différencie donc essentiellement des pinces actuelles, formant porte-pantalons ou porte-jupes, par le fait que les deux barrettes de pincement de ce dispositif sont aptes à être dissimulées à l'intérieur même de la ceinture du vêtement à suspendre et non pas placées à l'extérieur de part et d'autre des bords de cette ceinture. Cette disposition particulière des barrettes de pincement du présent dispositif est rendue possible par la conception originale de celui-ci et notamment le fait que les deux barrettes de pincement ne sont reliées l'une à l'autre qu'à l'endroit de la partie centrale de leur bord supérieur et que ailleurs les organes de serrage ne viennent agir que dans la région centrale de ces barrettes.

Dans ces conditions le présent dispositif permet la présentation particulièrement esthétique du vêtement sur lequel il est adapté. A ce sujet il faut observer que du fait des replis 10 formés dans la ceinture du vêtement, celui-ci se trouve présenté avec une largeur réduite, donc sous une forme avantageuse au point de vue esthétique et psychologique. De plus, ainsi qu'il a déjà été indiqué, le prix de revient de ce dispositif est extrêmement faible compte tenu qu'il est constitué par deux pièces seulement, dont l'une est fabriquée par moulage en matière plastique, par exemple en polypropylène. Du reste cette pièce moulée, qui constitue à la fois les deux barrettes de pincement et leur charnière de jonction, peut être surmoulée directement sur la partie aplatie 5 du crochet de suspension, ce qui évite toute opération ultérieure d'assemblage et réduit encore le prix de revient de l'ensemble.

En raison de son faible prix, le dispositif selon l'invention peut être adjoint à un vêtement sans gréver le prix de vente de celui-ci. Dans ces conditions les fabricants de vêtements peuvent adjoindre de tels dispositifs à tous les articles produits par eux pour faciliter les opérations ultérieurs de manutention et de transport. Ces dispositifs peuvent ensuite rester sur les vêtements lors de leur réception dans un magasin de vente, puis lors de leur exposition à l'intérieur de celui-ci . Ceci évite donc les opérations actuellement pratiquées lors de la réception d'un vêtement dans un magasin de vente, opérations au cours desquelles les employés de ce magasin doivent équiper chaque vêtement d'un dispositif de suspension permettant d'attacher celui-ci à une tringle ou similaire.

La figure 7 représente une variante de la pince de serrage et du crochet de suspension prévu précédemment. Dans cette variante la partie aplatie 5a du crochet 6a porte deux pinces 7a disposées à l'une et l'autre extrémité d'une barrette horizontale 12 solidaire de l'extrémité inférieure de celle-ci. Bien entendu la barrette 2 du dispositif correspondant comporte alors deux rampes similairesà la rampe 8 de la précédente forme de réalisation et qui sont destinées à coopérer avec les deux pinces 7a.

Mais, en dehors de la modification de sa pince de serrage, ce dispositif est absolument identique au précédent, de sorte qu'il n'y a pas lieu de le décrire plus longuement.

La figure 8 représenté une autre forme de réalisation de la pince de serrage accouplée au crochet de suspension. Dans celle-ci il s'agit d'une pince 7b en métal élastique présentant une section en forme générale de U dont les branches latérales convergent légèrement l'une vers l'autre. Le fond de cette pince est fixée, par exemple par soudure, sur la tige aplatie 5b du crochet de suspension correspondant 6b.

Dans cette forme de réalisation la tige aplatie 5b s'étend entre les deux barrettes de pincement 1b et 2b du dispositif correspondant, de façon que la pince inférieure 7b puisse venir s'engager à cheval sur la partie inférieure de ces deux barrettes, comme représenté à la figure 9.

Ainsi, comme précédemment, la pince de serrage réunit uniquement les parties centrales des deux barrettes de pincement en laissant celles-ci entièrement libres sur le reste de leur longueur.

Bien entendu le dispositif correspondant peut être utilisé exactement de la même façon que celui représenté aux figures 1 à 6. En effet, il suffit de faire coulisser le crochet de suspension 6b vers le haut pour serrer l'une contre l'autre les deux barrettes de pincement, et inversement de le faire coulisser vers le bas pour libérer celles-ci. Quant au mode de fixation sur le vêtement à suspendre il reste exactement le même que précédemment.

La figure 10 représente la variante dans laquelle la pince métallique 7b est remplacée par une pince 7c en matière plastique élastique fixée à l'extrémité supérieure de la tige aplatie 5c du crochet de suspension correspondant 6c. Dans cette variante les barrettes de pincement correspon- dantes 1c et 2c présentent la même forme que précédemment. Toutefois elles peuvent avantageusement comporter deux zones flexibles de jonction 3c formant charnière au lieu d'une seule (voir figure 11).

Les figures 12 à 16 représentent une autre forme de réalisation dans laquelle les moyens de serrage sont à nouveau accouplés avec la tige du crochet de suspension correspondante 6e, cette dernière étant alors montée mobile par rapport aux barrettes de pincement. En l'occurrence la tige 5e du crochet 6e, qui est de section circulaire, est montée rotative sur elle-même à l'intérieur d'une partie supérieure 15 assurant la jonction des deux barrettes de pincement 1e et 2e de ce dispositif. Ces dernières sont reliées à la partie supérieure de jonction 15 par deux zones amincies 3e, formant charnières.Dans ces conditions les barrettes 1e et 2e peuvent être serrées l'une contre l'autre comme représenté à la figure 13,ou écartées comme illustré à la figure 14.

Les moyens de serrage de ces deux barrettes consistent en une came rotative portée par l'extrémité inférieure de la tige 5e du crochet de suspension. Cette came affecte la forme d'une pastille circulaire 16 dont la périphérie comporte des échancrures laissant subsister des becs d'accrochage 17. Les barrettes de pincement comportent pour leur part des ouvertures 18 destinées à recevoir les extrémités diamétralement opposées de la came rotative 16.

L'agencement est tel que dans la position angulaire normale du crochet de suspension 6e les becs d'accrochage soient en appui contre les faces externes des deux barrettes de pincement 1e et 2e de façon à en assurer le serrage (voir figure 13). Pour ouvrir ces deux barrettes il suffit de faire tourner le crochet 6e dans la position représentée aux figures 14 et 16 afin que les becs d'accrochage 17 soient en quelque sorte escamotés. Ainsi on peut relever librement les deux barrettes de pincement dans la position illustrée à la figure 14.

Les figures 17 à 20 représentent une autre forme de réalisation encore, dans laquelle les moyens de serrage sont accouplés au crochet de suspension correspondant 6f, alors monté mobile sur les barrettes de pincement. En l'occurrence l'extrémité inférieure de la tige 5f de crochet est fixée sur une came 16f montée rotative contre la face interne de l'une des barrettes de pincement correspondante, à savoir la barrette 1f. Cette came peut tourner autour d'un axe 19 disposé perpendiculairement à la barrette 1f. Sur sa face dirigée vers l'autre barrette de pincement 2f, cette came porte deux crochets 20 destinés à s'appliquer contre la face externe de la barrette 2f après avoir traversé celle-ci à travers des fentes 21.

Il convient de noter que la partie supérieure 15f de jonction entre les deux barrettes de pincement comporte une fente 22 pour permettre le débattement angulaire voulu de ce crochet entre une position de repos, représentée en traits mixtes sur la figure 17 et sa position verticale d'utilisation. Or l'agencement est tel que dans cette position les crochets 20 de la came 16f sont en appui contre la barrette de pincement 2f, ce qui assure son serrage contre la barrette 1f, comme représenté sur la figure 20. Cependant il suffit de faire pivoter le crochet 6f dans la position représentée en traits mixtes sur la figure 19 pour que les crochets 20 se trouvent escamotés, ce qui permet l'ouverture de la barrette 2f.

Ainsi les organes de serrage se trouvent fermement maintenus dans leur position de serrage des deux barrettes de pincement quand le crochet de suspension est lui-même dans sa position normale d'utilisation. Il en est du reste de même dans les formes de réalisation précédentes, respectivement selon les figures 1 à 6 et selon les figures 12 à 16. Ces diverses formes de réalisation assurent donc la sécurité voulue pour le serrage de la ceinture du vêtement à suspendre.

De plus le dispositif selon l'invention a pour avantage essentiel de pouvoir être disposé à l'intérieur même de la ceinture du vêtement à suspendre de façon à se trouver dissimulé et à permettre ainsi une présentation très esthétique du vêtement correspondant. Un autre avantage de ce dispositif réside dans son faible prix de revient qui rend possible l'adjonction de tels dispositifs sur tous les vêtements produits par un fabricant sans que cela grève réellement leur prix de vente. Dans ces conditions, les opérations ultérieures de manutention et de transport s'en trouvent facilitées, les dispositifs de suspension selon l'invention accompagnant les vêtements depuis leur point de fabrication jusqu'à, et y compris, leur lieu de vente. Ceci a aussi pour avantage d'éviter aux magasins de vente d'avoir à procéder à la mise en place de dispositifs spéciaux de suspension pour la présentation des vêtements à vendre.

## Revendications

1 - Dispositif de pince à crochet pour la suspension d'un vêtement, tel que jupe ou pantalon, sur une tringle ou similaire, comprenant deux barrettes de pincement, articulées sur l'autre, et des moyens de serrage aptes à serrer celles-ci l'une contre l'autre, caractérisé en ce que les barrettes de pincement (l.et 2) sont adaptées à être engagées à l'intérieur de la ceinture du vêtement à suspendre afin de pincer, entre leurs extrémités, deux replis (10) formés à cet effet aux extrémités de cette ceinture, et en ce que le crochet de suspension (6) est monté mobile par rapport à ces barrettes de pincement (1 et 2) et les moyens de serrage de celles-ci sont assujettis à ce crochet, l'agencement étant tel que le déplacement de celui-ci vers sa position d'utilisation pour la suspension de l'ensemble amène ces derniers à exercer le serrage de ces barrettes l'une vers l'autre.

2 - Dispositif selon la revendication 1, caractérisé en ce que le crochet de suspension (6) est monté coulissant dans le sens vertical par rapport aux barrettes de pincement (1 et 2), et les moyens de serrage de celles-ci consistent en une patte coudée (7) ou une pince (7b ou 7c) ou similaire, portée par l'extrémité inférieure de la tige (5) de ce crochet et disposée en regard du bord inférieur des barrettes de pincement (1 et 2) avant relevage du crochet dans sa position d'utilisation.

3 - Dispositif selon la revendication 2, caractérisé en ce que les deux barrettes de pincement (1 et 2) étant constituées par une pièce d'un seul tenant moulée en matière plastique formant également une charnière centrale (3) de jonction, le crochet (6) est monté coulissant dans une fente (4) de cette charnière.

4 - Dispositif selon la revendication 2, caractérisé en ce que les deux barrettes de pincement (1 et 2) étant constituées par une pièce d'un seul tenant moulée en matière plastique formant également une charnière centrale (3) de jonction, le crochet (5) est monté coulissant dans un canal de guidage (4a) prévu dans l'épaisseur de l'une des barrettes de pincement.

5 - Dispositif selon la revendication 1, caractérisé en ce que le crochet de suspension (6e-5e) est monté rotatif sur lui-même, sur l'une des barrettes de pincement (1e, 2e) et son extrémité inférieure porte une came (16) apte à agripper et à serrer l'autre barrette de pincement contre la première, lorsque ce crochet est amené, par rotation, dans sa position d'utilisation.

6 - Dispositif selon la revendication 1, caractérisé en ce qu'à son extrémité inférieure la tige (5f) du crochet de suspension (6f) est montée pivotante sur l'une des barrettes de pincement (1f, 2f) et cette extrémité porte une came (16f) apte à agripper et à serrer l'autre barrette de pincement contre la première, lorsque ce crochet est amené, par pivotement, dans sa position d'utilisation.
